# EUROPÄISCHE PATENTSCHRIFT

(11) **EP 0 937 181 B1**
(45) Veröffentlichungstag und Bekanntmachung des Hinweises auf die Patenterteilung: **27.03.2002**
(21) Anmeldenummer: 97945808.0
(22) Anmeldetag: 30.09.1997
(51) Int. Cl.: E01B 3/00

(54) **UNTERBAU FÜR EIN GLEIS FÜR SCHIENENFAHRZEUGE**
RAILROAD SUBSTRUCTURE
FONDATION DE VOIE FERREE

(30) Priorität: 08.11.1996 DE 19646133
(43) Veröffentlichungstag der Anmeldung: 25.08.1999
(73) Patentinhaber: Ortwein, Hermann, 51588 Nümbrecht (DE)
(72) Erfinder: ORTWEIN, Herrmann, 51588 Nümbrecht (DE); ORTWEIN, Elisabeth, 51588 Nümbrecht (DE)
(74) Vertreter: Happe, Otto, Dipl.-Ing.
(86) Internationale Anmeldenummer: EP9705371
(87) Internationale Veröffentlichungsnummer: WO9820203

(56) Entgegenhaltungen:
- WO-A-95/20069
- DE-A- 4 427 237

## Beschreibung

Die Erfindung betrifft einen Unterbau für ein kontinuierlich elastisch gelagertes Gleis für Schienenfahrzeuge, wobei sich die beiden das Gleis bildenden Schienen mit ihren unterhalb des Schienenkopfes befindlichen seitlichen Begrenzungsflächen über elastische Zwischenlagen gegen die inneren seitlichen Begrenzungsflächen eines aus zwei Rahmenhälften bestehenden Rahmens abstützen, der sich in einem Trog befindet, der in eine unter den Schienen längsverlaufende Platte aus Beton eingesetzt ist, und wobei zwischen einer Rahmenhälfte und einer Seitenwand des Troges ein mit seinem dünneren Ende nach unten gerichteter mittels Schrauben festziehbarer Keil vorgesehen ist,

Gleise für Schienenfahrzeuge sind in aller Regel auf Packlagen, Splitt oder verdichtetem und gegebenenfalls verfestigtem Erdreich, auf Dämmen aus verdichtetem Material oder auf Betonplatten verlegt, die unmittelbar auf dem Erdreich aufliegen (DE-OS 29 01 283, DE-OS 23 54 958). Häufig werden derartige Gleise auch auf Schotter verlegt. Sowohl das Erdreich als auch der Schotter bzw. die Packlagen o. dgl. sind innerhalb bestimmter Grenzen elastisch und bilden somit eine Feder, die eine geringfügige Dämpfung des Körperschalls bewirkt.

Wenn bei so gelagerten Gleisen zur weiteren Verminderung der beim Befahren des durch die Schienen gebildeten Gleises auftretenden Erschütterungen und des damit einhergehenden Körperschalls elastisch gelagerte Schienen verwendet werden, so überlagern sich die Eigenfrequenz der wie eine Feder wirkenden elastischen Lagerung der Schienen und die Eigenfrequenz der durch das Erdreich oder den Schotter bzw. die Packlagen o. dgl. gebildeten zweiten Feder, was dazu führt, daß die angestrebte Verminderung des Körperschalls nicht erreicht wird bzw. Verschiebungen in den Frequenzbereichen stattfinden, die zu einer Verstärkung des Körperschalls führen können.

Bekannt ist ferner ein Unterbau, bei dem unter jeder Schiene des Gleises eine aus einem biegesteifen, durchlaufenden Träger bestehende längsverlaufende Schwelle vorgesehen ist (DE-OS 40 27 836). Durch diese Ausgestaltung des Unterbaus weist dieser ein so großes Biegemoment auf, daß keine oder eine zu vernachlässigende Durchbiegung des Unterbaus stattfindet und somit die eine Feder bildende Auflage ausgeschaltet ist.

Um die vorstehend geschilderten Nachteile zu vermeiden, ist ein weiterer bekannter Unterbau derart ausgebildet, daß jede Schiene des Gleises mit den zugehörigen Rahmenhälften in einem Trog angeordnet ist, wobei sich die eine Rahmenhälfte unmittelbar gegen die eine Seitenwand des Troges und sich die andere Rahmenhälfte über einen Keil gegen die andere Seitenwand des Troges abstützt (DE 44 27 237 A1). Dieser Unterbau hat sich sehr bewährt. Er ist jedoch nicht überall einsetzbar.

Der Erfindung liegt die Aufgabe zugrunde, den vorgenannten Unterbau weiter zu verbessern. Diese Aufgabe wird dadurch gelöst,
- daß neben dem Kopf jeder Schiene - an der Innenseite des Gleises - ein aus Stahl bestehendes Winkelprofil vorgesehen ist,
- daß der Abstand zwischen dem Kopf der Schiene und dem nach oben gerichteten Schenkel des Winkelprofils etwa der normalen Breite der Rille einer Rillenschiene entspricht
- und daß die Höhe des nach oben gerichteten Schenkels des Winkelprofils so bemessen ist, daß dieser Schenkel nicht über den Kopf der Schiene hinausragt.

Diese Ausgestaltung des erfindungsgemäßen Unterbaus ermöglicht dessen Einatz auch bei solchen Gleisen, die üblicherweise aus Rillenschienen gebildet sind.

In Ausgestaltung der Erfindung ist das Winkelprofil ungleichschenklig ausgebildet, wobei dessen längerer Schenkel auf der betreffenden Rahmenhälfte und/oder auf dem Keil aufliegt und mittels Schrauben befestigt ist, die durch in dem Schenkel vorgesehene Bohrungen hindurchgeführt sind. Dadurch ist das Winkelprofil unverrückbar mit dem Unterbau verbunden.

In weiterer Ausgestaltung der Erfindung dienen für die Befestigung des Winkelprofils die gleichen Schrauben, mit denen der Keil festziehbar ist. Es werden somit nur wenige Schrauben benötigt.

Um die Breite der Rillen, also den Abstand zwischen dem Kopf der Schiene und dem Winkelprofil, den Erfordernissen anpassen zu können, beispielsweise in Kurven, sind die in dem längeren Schenkel des Winkelprofils vorgesehenen Bohrungen als quer zur Schiene verlaufende Langlöcher ausgebildet.

Bei einer besonders vorteilhaften Ausgestaltung des erfindungsgemäßen Unterbaus ist ein weiteres Winkelprofil an der Außenseite des Gleises neben jeder Schiene vorgesehen, dessen nach oben gerichteter Schenkel eine Höhe aufweist, die etwa der Höhe des nach oben gerichteten Schenkels des Winkelprofils aus Stahl entspricht, und befindet sich zwischen dem Kopf der Schiene und dem weiteren Winkelprofil ein Füllkörper aus elastischem Werkstoff.

Der so ausgestaltete Unterbau eignet sich für Verkehrswege, die auch von anderen Fahrzeugen benutzt werden, weil die Räume neben den Winkelprofilen mit Asphalt, Bitumen, einer Pflasterung o. dgl. ausgefüllt werden können.

Zweckmäßigerweise ist das weitere Winkelprofil aus Kunststoff gebildet. Ein entsprechendes Kunststoffprofil kann besonders kostengünstig hergestellt werden.

Nach einem anderen vorteilhaften Merkmal der Erfindung ist diejenige Rahmenhälfte, die sich auf der Außenseite des Gleises befindet, mit einem nach oben gerichteten Ansatz versehen, dessen Höhe etwa der Höhe des nach oben gerichteten Schenkels des Winkelprofils aus Stahl entspricht, und befindet sich zwischen dem Kopf der Schiene und dem nach oben gerichteten Ansatz der Rahmenhälfte ein Füllkörper aus elastischem Werkstoff. Der nach oben gerichtete Ansatz der Rahmenhälfte erfüllt den gleichen Zweck wie das weitere Winkelprofil bei der vorstehend beschriebenen Ausführungsform des erfindungsgemäßen Unterbaus.

Da der Füllkörper aus elastischem Werkstoff keine Kräfte zu übertragen hat, kann eine Werkstoffersparnis dadurch erzielt werden, daß der Füllkörper mindestens einen in Schienenlängsrichtung verlaufenden Hohlraum aufweist.

Eine vereinfachte Herstellung des Füllkörpers aus elastischen Werkstoff wird dadurch erzielt, daß der Füllkörper mit derjenigen elastischen Zwischenlage, die sich auf der gleichen Seite der Schiene befindet, einstückig ausgebildet ist.

Damit bei der vorgenannten Ausführungsform des Unterbaus die elastische Zwischenlage und der untere Bereich des Füllkörpers eine weitgehend gleichgroße Elastizität aufweisen, erstreckt sich einer der in den elastischen Zwischenlagen vorgesehenen Hohlräume bis in den unteren Bereich des Füllkörpers.

In Weiterbildung der Erfindung sind die beiden Rahmenhälften und der Keil aus Fertigteilen aus Kunststoff, vorzugsweise glasfaserverstärktem Kunststoff, gebildet, wobei die Fertigteile aus Hohlkörpern bestehen. Derartige Fertigteile sind leicht herzustellen und haben ein verhältnismäßig geringes Gewicht.

Eine weitere Verminderung des Gewichts der vorgenannten Fertigteile wird dadurch erzielt, daß die beiden Rahmenhälften und der Keil aus nach einer Seite offenen Hohlkörpern bestehen, die durch querverlaufende Rippen verstärkt sind.

Der erfindungsgemäße Unterbau kann noch dadurch verbessert werden, daß der Trog, die beiden Rahmenhälften und der Keil aus dem gleichen Kunststoff hergestellt sind. Diese Teile können beispielsweise aus recyceltem Kunststoff bestehen. Die Herstellung der Teile ist dadurch besonders einfach und preisgünstig.

Um eine sichere Verbindung der einzelnen Abschnitte des Troges und der beiden Rahmenhälften zu erreichen, ist am Stoß des Troges und der beiden Rahmenhälften deren Wandstärke derart verringert, daß sich die aneinander angrenzenden Wandteile überlappen.

Damit der erfindungsgemäße Unterbau problemlos in Kurven verlegt werden kann, sind die sich überlappenden Wandteile derart bemessen, daß zwischen den sich überlappenden Wandteilen ein Spalt verbleibt, wobei die sich überlappenden Wandteilen nach außen verjüngt sind, so daß der Spalt zwischen den sich überlappenden Wandteilen schräg verläuft.

Der Trog und die beiden Rahmenhälften sind dadurch gegen Verschieben gesichert, daß der Trog und die beiden Rahmenhälften mit Vorsprüngen und entsprechenden Ausnehmungen versehen sind, die im zusammengebauten Zustand ineinandergreifen.

Der erfindungsgemäße Unterbau ist anhand der Zeichnung, in der zwei Ausführungsbeispiele schematisch dargestellt sind, näher erläutert. Es zeigen:
- Fig. 1: einen Unterbau für ein Gleis für Schienenfahrzeuge mit einer der ein Gleis bildenden Schienen, im Querschnitt;
- Fig. 2: einen anderen Unterbau für ein Gleis für Schienenfahrzeuge mit einer der ein Gleis bildenden Schienen, ebenfalls im Querschnitt;
- Fig. 3: die aneinander angrenzenden Wandteile eines Troges des Unterbaus in einem Längsschnitt.

Der in Fig. 1 dargestellte Unterbau weist eine Schiene 1 und eine aus Beton bestehende Platte 2 auf, wobei sich die Schiene 1 über elastische Zwischenlagen 3 gegen die inneren seitlichen Begrenzungsflächen eines aus zwei Rahmenhälften 4 und 5 gebildeten Rahmens abstützt. Die Rahmenhälfte 4 stützt sich ihrerseits gegen eine erste Seitenwand 6L eines Troges 6 ab, während die andere Rahmenhälfte 5 sich über einen Keil 7, der mittels Schrauben 8 festgezogen worden ist, gegen die zweite Seitenwand 6R des Troges 6 abstützt.

Die Platte 2 besteht aus Ortbeton, der nach dem Ausrichten der Schiene 1 und dem anschließenden Anbringen des Troges 6, der elastischen Zwischenlagen 3, der beiden Rahmenhälften 4 und 5 sowie des Keils 7 in den Raum zwischen dem Trog 6 und dem Fundament 9 eingefüllt worden ist.

Neben dem Kopf der Schiene 1 - an der Innenseite des Gleises - ist ein aus Stahl bestehendes Winkelprofil 10 angeordnet, dessen nach oben gerichteter Schenkel vom Kopf der Schiene 1 einen Abstand A aufweist. Die Höhe H des nach oben gerichteten Schenkel des Winkelprofils 10 ist so bemessen, daß der Schenkel nicht über den Kopf der Schiene 1 hinausragt. Der längere Schenkel des ungleichschenklig ausgebildeten Winkelprofils 10 liegt auf der Rahmenhälfte 5 und dem Keil 7 auf. Die in dem Winkelprofil 10 vorgesehenen Bohrungen 11 für das Hindurchführen der Schrauben 8 sind als quer zu der Schiene 1 verlaufende Langlöcher ausgebildet.

Auf der Außenseite des Gleises ist neben jeder Schiene 1 ein weiteres Winkelprofil 12 vorgesehen. Die Höhe H' des nach oben gerichteten Schenkels dieses Winkelprofils 12 entspricht etwa der Höhe H des Winkelprofils 10. Zwischen dem Kopf der Schiene 1 und dem weiteren Winkelprofil 12 befindet sich ein Füllkörper 13 aus elastischem Werkstoff, der mit der darunter befindlichen elastischen Zwischenlage 3 einstückig ausgebildet ist. Der Füllkörper 13 weist einen in Schienenlängsrichtung verlaufenden Hohlraum 14 auf. Einer der in den elastischen Zwischenlagen 3 vorgesehenen Hohlräume 14' erstreckt sich bis in den unteren Bereich des Füllkörpers 13.

Bei dem in Fig. 2 dargestellten Unterbau ist die Rahmenhälfte 4, die sich auf der Außenseite des Gleises befindet, mit einen nach oben gerichteten Ansatz 15 versehen. Die Höhe H" des nach oben gerichteten Ansatzes 15 entspricht etwa der Höhe H des Winkelprofils 10.

Die beiden Rahmenhälften 4 und 5 und der Keil 7 bestehen aus nach einer Seite offenen Hohlkörpern, die mit Rippen 16, 17 und 18 verstärkt sind.

Die beiden Rahmenhälften 4 und 5 sind unverschiebbar gegen den Trog 6 angeordnet. Zu diesem Zweck sind Vorsprünge 19 und entsprechende Ausnehmungen 20 vorgesehen, die im zusammengebauten Zustand ineinandergreifen. Bei dem dargestellten Ausführungsbeispiel befindet sich ein Vorsprung 19 an dem Rahmenteil 4, während der Trog 6 mit einer Ausnehmung 20 versehen ist. Es können aber auch Vorsprünge an dem Trog und Ausnehmungen an den Rahmenteilen vorgesehen sein

Wie aus Fig. 3 zu ersehen ist, sind die Wandstärken der aneinander angrenzenden Wandteile 21 und 22 des Troges und der beiden Rahmenhälften am Stoß derart verringert, daß sich die Wandteile 21 und 22 überlappen. Hierbei sind die Wandstärken der sich überlappenden Bereiche der Wandteile 21 und 22 so bemessen, daß sich ein Spalt 23 bildet.

## Patentansprüche

1. Unterbau für ein kontinuierlich elastisch gelagertes Gleis für Schienenfahrzeuge, wobei sich die beiden das Gleis bildenden Schienen (1) mit ihren unterhalb des Schienenkopfes befindlichen seitlichen Begrenzungsflächen über elastische Zwischenlagen (3) gegen die inneren seitlichen Begrenzungsflächen eines aus zwei Rahmenhälften (4, 5) bestehenden Rahmens abstützen, der sich in einem Trog (6) befindet, der in eine unter den Schienen (1) längsverlaufende Platte (2) aus Beton eingesetzt ist, und wobei zwischen einer Rahmenhälfte (5) und einer Seitenwand (6R) des Troges (6) ein mit seinem dünneren Ende nach unten gerichteter mittels Schrauben (8) festziehbarer Keil (7) vorgesehen ist,
**dadurch gekennzeichnet**,
1.1 daß neben dem Kopf jeder Schiene (1) - auf der Innenseite des Gleises - ein aus Stahl bestehendes Winkelprofil (10) vorgesehen ist,
1.2 daß der Abstand (A) zwischen dem Kopf der Schiene (1) und dem nach oben gerichteten Schenkel des Winkelprofils (10) etwa der normalen Breite der Rille einer Rillenschiene entspricht
1.3 und daß die Höhe (H) des nach oben gerichteten Schenkels des Winkelprofils (10) so bemessen ist, daß dieser Schenkel nicht über den Kopf der Schiene (1) hinausragt.

2. Unterbau nach Anspruch 1, **dadurch gekennzeichnet, daß** das Winkelprofil (10) ungleichschenklig ausgebildet ist, wobei dessen längerer Schenkel auf der betreffenden Rahmenhälfte (5) und/oder auf dem Keil (7) aufliegt und mittels Schrauben (8) befestigt ist, die durch in dem Schenkel vorgesehene Bohrungen (11) hindurchgeführt sind.

3. Unterbau nach Anspruch 2, **dadurch gekennzeichnet, daß** für die Befestigung des Winkelprofils (10) die gleichen Schrauben (8) dienen, mit denen der Keil (7) festziehbar ist.

4. Unterbau nach Anspruch 2 oder 3, **dadurch gekennzeichnet, daß** die in dem längeren Schenkel des Winkelprofils (10) vorgesehenen Bohrungen (11) als quer zu der Schiene (1) verlaufende Langlöcher ausgebildet sind.

5. Unterbau nach einem der Ansprüche 1 bis 4, **dadurch gekennzeichnet, daß** ein weiteres Winkelprofil (12) auf der Außenseite des Gleises neben jeder Schiene (1) vorgesehen ist, dessen nach oben gerichteter Schenkel eine Höhe (H') aufweist, die etwa der Höhe (H) des nach oben gerichteten Schenkels des Winkelprofils (10) aus Stahl entspricht, und daß sich zwischen dem Kopf der Schiene (1) und dem weiteren Winkelprofil (12) ein Füllkörper (13) aus elastischem Werkstoff befindet.

6. Unterbau nach Anspruch 5, **dadurch gekennzeichnet, daß** das weitere Winkelprofil (12) aus Kunststoff gebildet ist.

7. Unterbau nach einem der Ansprüche 1 bis 4, **dadurch gekennzeichnet, daß** diejenige Rahmenhälfte (4), die sich auf der Außenseite des Gleises befindet, mit einem nach oben gerichteten Ansatz (15) versehen ist, dessen Höhe (H") etwa der Höhe (H) des nach oben gerichteten Schenkels des Winkelprofils (10) aus Stahl entspricht, und daß sich zwischen dem Kopf der Schiene (1) und nach oben gerichteten Ansatz (15) ein Füllkörper (13) aus elastischem Werkstoff befindet.

8. Unterbau nach Anspruch 5, 6 und 7, **dadurch gekennzeichnet, daß** der Füllkörper (13) mindestens einen in Schienenlängsrichtung verlaufenden Hohlraum (14) aufweist.

9. Unterbau nach einem der Ansprüche 5 bis 9, **dadurch gekennzeichnet, daß** der Füllkörper (13) mit derjenigen elastischen Zwischenlage (3), die sich auf der gleichen Seite der Schiene (1) befindet, einstückig ausgebildet ist.

10. Unterbau nach Anspruch 9, **dadurch gekennzeichnet, daß** sich einer der in den elastischen Zwischenlagen (3) vorgesehenen Hohlräume (14') bis in den unteren Bereich des Füllkörper (13) erstreckt.

11. Unterbau nach einem der Ansprüche 1 bis 10, **dadurch gekennzeichnet, daß** die beiden Rahmenhälften (4, 5) und der Keil (7) aus Fertigteilen aus Kunststoff, vorzugsweise glasfaserverstärktem Kunststoff, gebildet sind, wobei die Fertigteile aus Hohlkörpern bestehen.

12. Unterbau nach Anspruch 11, **dadurch gekennzeichnet, daß** die beiden Rahmenhälften (4, 5) und der Keil (7) aus nach einer Seite offenen Hohlkörpern bestehen, die durch querverlaufende Rippen (16, 17, 18) verstärkt sind.

13. Unterbau nach Anspruch 11 oder 12, **dadurch gekennzeichnet, daß** der Trog (6), die beiden Rahmenhälften (4, 5) und der Keil (7) aus dem gleichen Kunststoff hergestellt sind.

14. Unterbau nach einem der Ansprüche 5 bis 13, **dadurch gekennzeichnet, daß** am Stoß des Troges (6) und der beiden Rahmenhälften (4, 5) deren Wandstärke derart verringert ist, daß sich die aneinander angrenzenden Wandteile (21, 22) überlappen.

15. Unterbau nach Anspruch 14, **dadurch gekennzeichnet, daß** die sich überlappenden Wandteile (21, 22) derart bemessen sind, daß zwischen den sich überlappenden Wandteilen (21, 22) ein Spalt (23) verbleibt.

16. Unterbau nach Anspruch 15, **dadurch gekennzeichnet, daß** die sich überlappenden Wandteilen (21, 22) nach außen verjüngt sind, so daß der Spalt (23) zwischen den sich überlappenden Wandteilen (21, 22) schräg verläuft.

17. Unterbau nach einem der Ansprüche 5 bis 16, **dadurch gekennzeichnet, daß** der Trog (6), die beiden Rahmenhälften (4, 5) und der Keil (7) mit Vorsprüngen (19) und entsprechenden Ausnehmungen (20) versehen sind, die im zusammengebauten Zustand ineinandergreifen.

## Claims

1. Substructure for a track with continuous elastic support for rail vehicles, with the two rails (1) forming the track propping themselves up with their lateral boundary surfaces beneath the rail head by elastic rail pads (3) against the interior lateral boundary surfaces of a frame consisting of two halves (4, 5), which is located in a trough (6) which latter is mounted in a concrete plate (2) arranged longitudinally beneath the rails (1), and with a wedge (7) being provided between one half of the frame (5) and a side wall (6R) of the trough, with the smaller end of the wedge pointing downwards and being tightened by screws (8), **characterized by** the fact
1.1 that beside the head of each rail (1) - at the inside of the track - an angular steel section (10) has been provided,
1.2 that the distance (A) between the head of the rail (1) and the leg of the angular section (10) pointing upwards approximates the standard width of the groove of a grooved rail
1.3 and that the height (H) of the leg of the angular section (10) pointing upwards has been designed so that this leg does not project from the head of the rail (1).

2. Substructure according to claim 1, **characterized by** the fact that the angular section (10) is of an unequal leg design with the longer leg leaning on the respective frame half (5) and/or on the wedge (7) and being fixed by means of screws (8) which are passed through the bores (11) with which the leg is provided.

3. Substructure according to claim 2, **characterized by** the fact that for fixing the angular section (10) the same screws (8) are used by which the wedge (7) can be tightened.

4. Substructure according to claims 2 or 3, **characterized by** the fact that the bores (11) provided in the longer leg of the angular section (10) have been designed as oblong holes being positioned crosswise to the rail (1).

5. Substructure according to one of the claims 1 to 4 **characterized by** the fact that another angular section (12) has been provided at the outside of the track beside each rail (1) with its leg pointing upwards having a height (H') which approximates the height (H) of the upward directed leg of the angular steel section (10), and that between the head of the rail (1) and the additional angular section (12) a filler (13) made of elastic material has been provided.

6. Substructure according to claim 5 **characterized by** the fact that the additional angular section (12) is made of plastic material.

7. Substructure according to one of the claims 1 to 4, **characterized by** the fact that the frame half (4) being located at the outside of the track, has been provided with an upward directed shoulder (15) the height (H") of which approximates the height (H) of the upward directed leg of the angular steel section (10), and that between the head of the rail (1) and the upward directed shoulder (15) a filler (13) made of elastic material has been provided.

8. Substructure according to claims 5, 6 and 7, **characterized by** the fact that the filler (13) shows at least one cavity (14) proceeding in longitudinal direction of the rail.

9. Substructure according to one of the claims 5 to 9, **characterized by** the fact that the filler (13) together with that elastic rail pad (3) being located at the same side of the rail (1), have been designed as one piece.

10. Substructure according to claim 9, **characterized by** the fact that one of the cavities (14') being provided in the elastic rail pads (3) extends through to the lower area of the filler (13).

11. Substructure according to one of the claims 1 to 10, **characterized by** the fact that the two halves of the frame (4, 5) and the wedge (7) consist of finished plastic parts, preferably made of glass fibre reinforced plastic material, and that these finished parts have been designed as hollow bodies.

12. Substructure according to claim 11, **characterized by** the fact that the two halves of the frame (4, 5) and the wedge (7) consist of hollow bodies being open on one side and reinforced by transverse ribs.

13. Substructure according to claim 11 or 12, **characterized by** the fact that the trough (6), the two halves of the frame (4, 5) and the wedge (7) have been made of the same plastic material.

14. Substructure according to one of the claims 5 to 13, **characterized by** the fact that at the joint between the trough (6) and the two halves of the frame (4, 5) their respective wall thickness has been reduced so that the wall parts (21, 22) joining each other are overlapping.

15. Substructure according to claim 14, **characterized by** the fact that the overlapping walls (21, 22) have been dimensioned so that a gap (23) remains between the overlapping wall parts (21, 22).

16. Substructure according to claim 15, **characterized by** the fact that the overlapping wall parts (21, 22) are tapered towards the outside so that the gap (23) between the overlapping wall parts (21, 22) will show a sloping position.

17. Substructure according to one of the claims 5 to 16, **characterized by** the fact that the trough (6), the two halves of the frame (4, 5) and the wedge (7) have been provided with projections (19) and the respective recesses (20) to interlock when assembled.

## Revendications

1. Fondation pour une voie continue élastique pour véhicules sur rail, où les deux rails formant la voie (1) s'appuient par des couches intermédiaires élastiques (3) avec leurs périphéries latérales se trouvant en dessous du champignon du rail contre les périphéries latérales intérieures d'un cadre se composant de deux moitiés (4, 5) se trouvant dans un bac (6), lequel est placé sur une semelle en béton (2) se déroulant longitudinalement sous les rails (1) et où entre une moitié du cadre (5) et une paroi (6R) du bac (6) est prévue une cale (7), dont le bout mince est dirigé vers le bas, et laquelle au moyen de vis d'assemblage (8) peut être serrée à fond,
**caractérisée par** le fait,
1.1 qu'à côté du champignon du rail (1) - sur le côté intérieur de la voie - est prévue une cornière d'acier (10),
1.2 que l'écartement (A) entre le champignon du rail (1) et l'aile tournée vers le haut de la cornière (10) correspond à peu près à la largeur normale d'un rail à gorge
1.3 et que la hauteur (H) de l'aile tournée vers le haut de la cornière (10) est dimensionnée de telle façon, que cette aile ne dépasse pas le champignon du rail (1).

2. Fondation selon la revendication 1, **caractérisée par le fait, que** les ailes de la cornière (10) ont des formes inégales et que son aile plus longue s'appuie sur la moitié en question du cadre (5) et/ou sur la cale (7) et que cette aile est fixée par des vis (8), lesquelles passent par des trous (11) prévus dans l'aile.

3. Fondation selon la revendication 2, **caractérisée par le fait, que** pour la fixation de la cornière (10) sont utilisées les mêmes vis (8) avec lesquelles la cale (7) est serrée à fond.

4. Fondation selon la revendication 2 ou 3, **caractérisée par le fait, que** les trous prévus dans l'aile plus longue de la cornière (10) sont des trous de forme oblongue (11) se déroulant transversalement au rail (1).

5. Fondation selon une des revendications 1 à 4, **caractérisée par le fait, qu'**une autre cornière(12) est prévue du côté extérieur de la voie à côté de chaque rail (1), dont l'aile tournée vers le haut présente une hauteur (H'), laquelle correspond à peu près à la hauteur (H) de l'aile tournée vers le haut de la cornière (10) d'acier et qu'entre le champignon du rail et l'autre cornière (12) se trouve un corps de remplissage (13) d'une matière élastique.

6. Fondation selon la revendication 5, **caractérisée par le fait, que** l'autre cornière (12) est faite de matière plastique.

7. Fondation selon une des revendications 1 à 4, **caractérisée par le fait, que** la moitié du cadre (4), laquelle se trouve du côté extérieur de la voie, est munie d'un bout (15) tournée vers le haut, dont la hauteur (H") correspond à peu près à la hauteur (H) de l'aile tournée vers le haut de la cornière (10) en acier, et qu'entre le champignon du rail (1) et le bout (15) tournée vers le haut se trouve un corps de remplissage (13) en matière élastique.

8. Fondation selon la revendication 5, 6 et 7, **caractérisée par le fait, que** le corps de remplissage (13) présente au moins un espace creux (14) se déroulant dans le sens longitudinal du rail.

9. Fondation selon une des revendications 5 à 9, **caractérisée par le fait, que** le corps de remplissage (13) avec la couche intermédiaire élastique (3) se trouvant du même côté du rail (1) est fait d'une seule pièce.

10. Fondation selon la revendication 9, **caractérisée par le fait, qu'**un des espaces creux (14') prévus dans les couches intermédiaires élastiques (3) s'étend jusqu'à la zone inférieure du corps de remplissage (13).

11. Fondation selon une des revendications 1 à 10, **caractérisée par le fait, que** les deux moitiés de cadre (4, 5) et la cale (7) sont faites d'éléments de montage en matière plastique, par préférence une matière plastique renforcée par des fibres de verre, et où les éléments de montage se composent de corps creux.

12. Fondation selon la revendication 11, **caractérisée par le fait, que** les deux moitiés de cadre (4, 5) et la cale (7) se composent de corps creux ouverts d'un côté renforcés par des nervures transversales (16, 17, 18).

13. Fondation selon la revendication 11 ou 12, **caractérisée par le fait, que** le bac (6), les deux moitiés de cadre (4, 5) et la cale (7) sont fabriqués de la même matière plastique.

14. Fondation selon une des revendications 5 à 13, **caractérisée par le fait, que** la jointure du bac (6) et les deux moitiés (4, 5), dont l'épaisseur de la paroi est tellement amincie, que les parties de paroi adjacentes (21, 22) chevauchent.

15. Fondation selon la revendication 14, **caractérisée par le fait, que** les parties de paroi chevauchantes (21, 22) sont dimensionnées de telle façon qu'entre les parties de parois chevauchantes (21, 22) reste une fente (23).

16. Fondation selon la revendication 15, **caractérisée par le fait, que** les parties de paroi (21, 22) chevauchantes, sont diminuées vers l'extérieur, de telle manière, que la fente (23) entre les parties de paroi chevauchantes (21, 22) se déroule obliquement.

17. Fondation selon une des revendications 5 à 16, **caractérisée par le fait, que** le bac (6), les deux moitiés de cadre (4, 5) et la cale (7) sont munis de saillies (19) et que les creux (20) correspondants s'emboîtent en état assemblé.
